# EUROPÄISCHE PATENTSCHRIFT

(11) **EP 0 740 600 B1**
(45) Veröffentlichungstag und Bekanntmachung des Hinweises auf die Patenterteilung: **06.08.1997**
(21) Anmeldenummer: 95905636.7
(22) Anmeldetag: 20.01.1995
(51) Int. Cl.: B28B 5/12, B30B 15/00

(54) **FÜHRUNG EINES DRUCKBALKENS IM MASCHINENGESTELL EINER PRESSE, INSBESONDERE DACHZIEGELPRESSE**
GUIDANCE OF A PRESSURE BEAM IN THE MACHINE FRAME OF A PRESS, IN PARTICULAR A TILE-MAKING PRESS
GUIDAGE D'UNE POUTRE DE COMPRESSION DANS LE BATI D'UNE PRESSE, NOTAMMENT D'UNE PRESSE A TUILES

(30) Priorität: 20.01.1994 DE 4401507
(43) Veröffentlichungstag der Anmeldung: 06.11.1996
(73) Patentinhaber: HÄNDLE GmbH & CO. KG, 75417 Mühlacker (DE)
(72) Erfinder: HÄNDLE, Frank, D-75417 Mühlacker (DE); FISCHER, Werner, D-86316 Friedberg (DE)
(74) Vertreter: Twelmeier, Ulrich, Dipl.Phys.
(86) Internationale Anmeldenummer: EP9500200
(87) Internationale Veröffentlichungsnummer: WO9519874

(56) Entgegenhaltungen:
- EP-A- 0 434 863
- BE-A- 727 846
- US-A- 2 636 433
- US-A- 2 666 246

## Beschreibung

Die Erfindung geht aus von einer Presse mit den im Oberbegriff das Anspruchs 1 angegebenen Merkmalen. Eine solche Presse zum Herstellen von Dachziegeln ist aus der EP-B-0 434 863 bekannt. Die bekannte Presse hat als Träger für Unterformen im Maschinengestell eine sechsflächige Trommel gelagert, deren sechs Mantelflächen Montageflächen für die Unterformen sind. Die Unterformen wirken mit einer Oberform zusammen, welche an der Unterseite eines Pressenstempels oder Bären vorgesehen ist, der auf und ab verschieblich im Maschinengestell geführt ist. Zu diesem Zweck sind an einem rechten und an einem linken Ständer des Maschinengestells vertikale Führungsschienen vorgesehen, die den Bären längs acht Führungsflächen führen. Bei solchen Längsführungen besteht immer eine gewisse Tendenz, dass der Bär in den Führungen kippt und verkantet, insbesondere wenn die Antriebskräfte für den Bären an mehreren Stellen zwischen den Führungen angreifen. Die Gefahr eines Kippens und Verkantens ist um so geringer, je länger die Führungsschienen an den Ständern und die im Eingriff mit den Führungsschienen stehenden Führungselemente des Bären sind. Lange Führungen haben jedoch den Nachteil, dass sie die Bauhöhe des Bären und der Presse insgesamt vergrößern. Auch der in der EP-B-0 434 863 dargestellte Bär hat eine große Bauhöhe. Ein weiterer Nachteil der bekannten Längsführungen besteht darin, dass die auftretenden Kippmomente den größten Verschleiß an den oberen und unteren Enden der Führungselemente des Bären bewirken, weil dort die durch das Kippmoment verursachten Reibungskräfte am größten sind. Durch den unvermeidlichen Verschleiß werden die Führungselemente dadurch allmählich etwas ballig. Einen in dieser Weise auftretenden ungleichmässigen Verschleiß kann man durch Nachstellen der Führungen nicht ausgleichen, vielmehr müssen die Führungselemente von Zeit zu Zeit ausgetauscht werden, was aufwendig und teuer ist.

Der vorliegenden Erfindung liegt die Aufgabe zugrunde, einen Weg aufzuzeigen, wie man den Bären oder Druckbalken einer Presse an den Enden führen kann, so dass Kippmomente um eine Achse, die senkrecht zu der vom Maschinengestell und der Bewegungsrichtung des Bären aufgespannten Ebene liegt, auch bei geringer Bauhöhe des Bären leicht beherrschbar sind und ein unvermeidlicher Verschleiß an den Führungen gleichmässiger auftritt.

Diese Aufgabe wird gelöst durch eine Presse mit den im Anspruch 1 angegebenen Merkmalen. Vorteilhafte Weiterbildungen der Erfindung sind Gegenstand der abhängigen Ansprüche.

Wenn bei einem erfindungsgemäss ausgebildeten und geführten Druckbalken oder Bären ein Kippmoment und in der Folge eine Kippbewegung auftritt, dann führt das nicht zu einer ungleichmässigen Belastung der Führungen infolge von verloren gegangener Parallelität der Führungselemente; die Führungselemente des Druckbalkens können vielmehr dadurch, dass sie wegen des zylindermantelförmigen Eingriffs in das Ende des Druckbalkens gegenüber diesem begrenzt verdrehbar sind, trotz einer Kippbewegung des Druckbalkens ihre exakte Parallelität zu den am Maschinengestell angebrachten Führungen beibehalten. Die Erfindung geht nicht den üblichen Weg, Kippbewegungen von vornherein auszuschalten oder möglichst gering zu halten, sondern geht davon aus, dass Kippbewegungen in einem gewissen Ausmaß unvermeidlich sind und trifft stattdessen Maßnahmen, die schädlichen Auswirkungen von Kippmomenten, die auf den Druckbalken ausgeübt werden, auf die Führungen wirksam begegnen.

Das hat verschiedene Vorteile:
- Die am Druckbalken vorgesehenen Führungsflächen können kurz sein. Entsprechendes gilt für die in seiner Bewegungsrichtung gemessenen Abmessungen des Druckbalkens (bei senkrechter Bewegungsrichtung seine Bauhöhe).
- Verkürzte Führungen sparen Bauhöhe, Materialeinsatz und Gewicht und damit Anschaffungskosten.
- Der Druckbalken bewegt sich sehr reibungsarm.
- Ein leichter und reibungsarm bewegter Druckbalken erfordert weniger Antriebsleistung und damit weniger Betriebskosten.
- Ein reibungsarm geführter Druckbalken unterliegt weniger stark einem Verschleiß. Die Führungen müssen deshalb nur selten nachgestellt werden, wodurch der Wartungsaufwand sinkt.
- Durch die drehbare Lagerung der Führungsflächen am Druckbalken, welche mit den stationären Führungsflächen des Maschinengestells zusammenwirken, führen Kippmomente nicht zu einem ungleichmässigen, einseitigen Druck der mittleren Führungsflächen gegen die stationären Führungsflächen, vielmehr werden die durch die Kippmomente in das Maschinengestell eingeleiteten Kräfte gleichmässig und großflächig über die gesamte zur Verfügung stehende Führungsfläche am Druckbalken übertragen, was wichtig für einen geringen Verschleiß ist. Die großflächige Krafteinleitung in die Führungen des Maschinengestells erlaubt es, die der Führung dienende Endfläche des drehbaren Körpers im Druckbalken mit einer Schicht aus reibungsminderndem Kunststoff zu belegen, z.B. mit einer Platte aus Polytetrafluoräthylen, welches zur weiteren Reibungsminderung mit Graphit gefüllt sein kann, oder mit einer Platte aus einem Polyimid. Auf diese Weise kann die Reibung nochmals herabgesetzt werden und die Kunststoffplatte kann, wenn sie durch Verschleiß zu dünn geworden sein sollte, ohne größere Probleme ersetzt werden.

Der Körper mit der teilzylindrischen Mantelfläche kann im Prinzip lose in die zugehörige Ausnehmung des Druckbalkens eingesetzt werden, denn er ist in der Ausnehmung durch die ihr zugewandte Führung des Maschinengestells unverlierbar gehalten und richtet sich selbsttätig so aus, dass seine Endfläche parallel zur Führung des Maschinengestells ist. Vorzugsweise wird der Körper jedoch in der Ausnehmung durch einen versenkt angeordneten Bolzen gehalten, der den Körper mit einem gewissen axialen und radialen Spiel durchsetzt, wobei das Spiel so bemessen wird, dass es die möglicherweise auftretenden Kippbewegungen des Druckbalkens ausgleichen kann. Eine solche lockere Halterung des Körpers erleichtert die Montage des Druckbalkens im Maschinengestell. Das axiale Spiel des Bolzens wird vorzugsweise durch eine Druckfeder ausgeglichen, durch welche sich der Bolzen hindurch erstreckt, wobei die Druckfeder so angeordnet sein soll, dass sie den Körper in seine Ausnehmung hineindrückt.

Um die Führung möglichst spielfrei zu gestalten, ist vorzugsweise vorgesehen, die Ausnehmung, die den der Führung dienenden Körper aufnimmt, in einem vom Druckbalken lösbaren Bauteil auszubilden und diese getrennte Ausbildung vom Druckbalken auszunutzen, um an der Schnittstelle zwischen dem Druckbalken und diesem gesonderten Bauteil eine feinfühlige Verstellmöglichkeit mittels eines Verstellkeiles vorzusehen, wozu man zwei zueinander komplementäre Schrägflächen benötigt, die einen kleinen Winkel zur Bewegungsrichtung des Bären und damit zur Längsrichtung der Führungen einschließen. Zu diesem Zweck könnte zwischen dem Druckbalken und dem von ihm lösbaren gesonderten Bauteil, welches den in der Führung dienenden Körper trägt, ein gesonderter Keil eingefügt sein, einfacher und deshalb bevorzugt ist es jedoch, die eine Schrägfläche am Bauteil selbst und die gegenüberliegende Schrägfläche am Ende des Druckbalkens vorzusehen, wodurch das Bauteil selbst zum gegenüber dem Druckbalken verstellbaren Keil wird. Die Schrägflächen erstrecken sich zweckmässigerweise über einen großen Teil des Querschnitts des Druckbalkens, so dass sie die auftretenden Seitenkräfte leicht übertragen können. Die eigentlichen Preßkräfte müssen die Schrägflächen nicht übertragen, da die den Druckbalken antreibenden Kräfte unmittelbar am Druckbalken angreifen. Zum Verstellen des mit der Schrägfläche ausgebildeten lösbaren Bauteils vorgesehene Verstellmittel müssen deshalb ebenfalls nicht die Druckkräfte beim Pressen aufnehmen, sondern können relativ schwach ausgebildet werden. Zur Keilverstellung ist vorzugsweise eine in den Druckbalken eingedrehte Schraube vorgesehen, welche zugleich im Eingriff mit dem lösbaren Bauteil steht. Durch Verdrehen der Schraube ändert sich die Relativlage zwischen Druckbalken und lösbarem Bauteil längs der Schrägflächen. Damit die Stellschraube nicht zugleich den Zusammenhalt zwischen Druckbalken und dem lösbaren Bauteil sichern muss, sind zum Sichern der eingestellten Lage weitere das Bauteil und den Druckbalken verbindende Schrauben vorgesehen, mit Unterlegblechen für den Ausgleich des Verstellweges zwischen den Bauteilen und den Druckbalken.

Die Erfindung ist nicht nur anwendbar bei Dachziegelpressen, sondern auch bei anderen Pressen, die mit einem Preßbalken oder Bären arbeiten, bei dem das Beherrschen von Kippmomenten, welche längs des Druckbalkens auftreten, und der dadurch verursachte Verschleiß ein Problem sind. Die Erfindung eignet sich besonders für Pressen, in denen der Druckbalken an senkrechten Ständern auf und ab bewegt wird, könnte aber auch bei Pressen mit waagerecht bewegbarem Druckbalken eingesetzt werden.

Ein Ausführungsbeispiel der Erfindung ist in den beigefügten Zeichnungen dargestellt.
- Figur 1: zeigt eine für das Herstellen von Dachziegeln bestimmte Revolverpresse in einer Vorderansicht,
- Figur 2: zeigt dieselbe Revolverpresse in der Seitenansicht II gemäss Figur 1 mit teilweise weggebrochenem Ständer,
- Figur 3: zeigt als Detail vergrößert den Aufbau eines Endabschnitts des Druckbalkens der Presse und die Art seiner Führung an einem Ständer der Presse, und
- Figur 4: zeigt als Detail einen Horizontalschnitt durch die am Ständer vorgesehene Führung mit einer Draufsicht auf das am Ende des Druckbalkens befestigte Bauteil, das den mit der Führung des Maschinengestells zusammenwirkenden, teilzylindrischen, verdrehbar gelagerten Führungskörper enthält.

Der Druckbalken der Presse ist in der nachfolgenden Beschreibung auch als Bär bezeichnet.

Die Presse hat ein Maschinengestell 1 mit einem linken Ständer 2, einem rechten Ständer 3 und einer die beiden Ständer an ihrem oberen Ende verbindenden waagerechten Traverse 4. Im unteren Bereich des Maschinengestells 1 ist eine sechsflächige Trommel 5, welche eine waagerechte Drehachse hat, mit Zapfen in Wälzlagern 7 gelagert, welche in den beiden Ständern 2 und 3 angeordnet sind. Eine besonders geeignete Art der Lagerung der Trommel 5 ist Gegenstand der am selben Tage eingereichten Patentanmeldung EP-A-0 740 601 mit dem Titel "Lagerung einer Trommel in einer Presse für keramische Massen, insbesondere für die Herstellung von Dachziegeln".

Für den schrittweisen Antrieb der Trommel 5 ist am Maschinengestell 1 ein Elektromotor 8 vorgesehen, der in an sich bekannter Weise auf ein drehfest mit der Trommel 5 verbundenes Malteserkreuz 9 einwirkt.

Die Trommel hat 6 Montageflächen 10, von denen jede zur Aufnahme von drei Unterformen 11 eingerichtet ist. (Dargestellt sind die Unterformen nur auf der oben liegenden Montagefläche). Drei zu den Unterformen passende Oberformen 12 befinden sich an der Unterseite eines Bären 13, welcher als Balken ausgebildet und mit seinen beiden Enden in sich vertikal erstreckenden Führungen 14 geführt ist, welche an den beiden Ständern 2 und 3 angebracht sind.

Der Bär 13 ist mittels zweier spiegelbildlich angeordneter Kniehebel 15 und 16 an der Traverse 4 aufgehängt. Zu diesem Zweck hat die Traverse 4 an ihrer Unterseite zwei Lagerböcke 17, an denen jeweils ein zweiarmiger Hebel 18 angelenkt ist. Den Lagerböcken 17 gegenüberliegend befinden sich an ihrer Oberseite des Bären 13 zwei weitere Lagerböcke 21, an welchen jeweils ein einarmiger Hebel 19 angelenkt ist. Die beiden Hebel 18 und 19 sind jeweils gelenkig unter Bildung eines Knies 20 miteinander verbunden. Während der eine Arm des zweiarmigen Hebels 18 am Lagerbock 17 angelenkt ist, ist der andere Arm des Hebels 18 gelenkig mit einem weiteren einarmigen Hebel 22 verbunden, welcher seinerseits jeweils an einem Lagerbock 23 angelenkt ist; die beiden Lagerböcke 23 befinden sich in diametraler Anordnung an einer Spindelmutter 24, welche auf einer senkrecht angeordneten Spindel 25 angeordnet ist, die drehbar, aber unverschieblich in der Traverse 4 gelagert ist. Das untere Ende der Spindel 25 ragt durch einen zusammenschiebbaren Balg 26 hindurch in eine Ausnehmung des Bären 13. Die Relativlage zwischen dem Bär 13 und seinen beiden Lagerböcken 21 ist durch eine Verstelleinrichtung 27 justierbar, um einen Verschleiß an den Formen 11 und 12 ausgleichen zu können. Eine besonders geeignete Verstelleinrichtung ist Gegenstand der am selben Tage eingereichten Patentanmeldung mit dem Titel "Presse zum Verpressen keramischer Massen, insbesondere zum Herstellen von Dachziegeln".

Spindel 25 und Spindelmutter 24 bilden ein Planetenrollspindel-Getriebe.

Die Spindel 25 ist nach oben hin um einen Schaft 34 verlängert der sich durch die Traverse 4 erstreckt und in einer Bremse 28 endet. Auf dem Schaft 34 sitzt ein Zahnrad 35, welches mit einem Zahnriemen 29 kämmt und weiterhin über ein Ritzel 30 gespannt ist, welches auf der Abtriebswelle 31 eines elektrischen Servomotors 32 befestigt ist, der in hängender Anordnung an der Aussenseite des Maschinengestells 1 angebracht ist. Der Servomotor 32 ist in der Figur 1 teilweise weggebrochen, um das Planetenrollspindel-Getriebe sichtbar werden zu lassen. Das Ritzel 30 und der Zahnriemen 29 sind durch ein Gehäuse 33 abgedeckt.

Die Figuren 1 und 2 zeigen den Bären 13 in seiner angehobenen Lage, die Unterform 11 und die Oberform 12 sind voneinander getrennt. Um die Form zu schließen und einen in die Unterform 11 eingelegten Batzen aus keramischem Material zu formen, wird durch Drehen der Spindel 25 die Spindelmutter 24 abwärtsbewegt, wodurch die Kniehebel 15 und 16 gestreckt werden und der Bär 13 sich nach unten bewegt.

Der Druckbalken oder Bär 13 hat eine relativ geringe Bauhöhe. Um ihn bei seiner Auf- und Abbewegung dennoch an senkrechten Führungen 60, welche einander gegenüberliegend am linken Ständer 2 und am rechten Ständer 3 angebracht sind, ohne die Gefahr eines Verkantens bei solchen Kippmomenten führen zu können, die bei Betrachtung der Figur 1 um eine zur Zeichenebene senkrechte Achse durch die Mitte des Bären auftreten, sind an den Enden des Bären 13 besondere Führungsmittel vorgesehen, die im einzelnen in den Figuren 3 und 4 dargestellt sind. Diese Führungsmittel sind an beiden Enden des Bären 13 in einander entsprechener Weise ausgebildet, so dass es genügt, sie an einem Ende des Bären darzustellen.

Der Bär hat an seinen Enden eine Schrägfläche 61, welche mit der senkrechten Bewegungsrichtung des Bären einen kleinen, nur etwa 1° bis 2° betragenden Winkel einschließt. An dieser Schrägfläche 61 ist ein Bauteil 62 lösbar angebracht, welches eine zur Schrägfläche 61 komplementäre Schrägfläche 63 hat. Wegen der Schrägfläche 63 hat das Bauteil 62 die Funktion eines sich von oben nach unten verjüngenden Keils. Wie die Figuren 3 und 4 zeigen, hat das Bauteil 62 an seinem Kopf 62a waagerechte Fortsätze 64, welche das Ende des Bären nach vorne und nach hinten überragen und durch Schrauben 65, welche von oben her durch den Kopf 62a in den Bären 13 gedreht sind, am Bären befestigt sind. Zum Fixieren der Höhe des Bauteils 62 relativ zum Bären 13 sind Schrauben 65 durch von der Seite her einschiebbare Ausgleichsbleche 66 hindurch von oben her in den Endabschnitt des Bären eingedreht. Der Kopf 62a hat eine waagerechte, halbrunde Ausnehmung 67, in welche ein dazu passender Vorsprung 68 mit halbrunder Stirnseite eingreift. Der Vorsprung ist Teil eines Kragens 69, welcher auf dem Schaft einer Verstellschraube 70 drehbar, aber axial unverschieblich angebracht ist. Die Verstellschraube 70 ist von oben her in eine Bohrung des Bären 13 eingedreht. Nach Lösen der Schrauben 66 kann man die Verstellschraube 70 betätigen und dadurch das Bauteil 62 anheben bzw. - nach Entfernen einer oder mehrerer Ausgleichsbleche 66 - absenken und dadurch über das Zusammenwirken der Schrägflächen 61 und 63 zugleich eine am äusseren Ende des Bauteils 62 vorgesehene Führungsfläche 71 der Führung 60 am Maschinengestell 1 annähern oder von ihr entfernen. In der auf diese Weise gewählten Einstellung kann das keilförmige Bauteil 62 durch Anziehen (Kontern) der Schrauben 66 fixiert werden.

Die mit dem Bären mitbewegte Führungsfläche 71 ist an einem Körper 72 ausgebildet, dessen der Führung 60 abgewandte Oberfläche 73 die Gestalt eines Zylindermantelabschnitts hat und in einer dazu passenden Ausnehmung 74 des Bauteils 62 liegt, wobei die mitbewegte Führungsfläche 71 über den band 75 der Ausnehmung 64 vorsteht. Die mitbewegte Führungsfläche 71 ist die Oberfläche einer Platte aus reibungsarmem Kunststoff, welche z.B. durch Kleben auf dem Körper 72 befestigt ist. Der Körper 72 und das Bauteil 62 sind durch einen Schraubbolzen 76 miteinander verbunden; um ihn versenkt anordnen zu können, ist im Körper 72 eine Ausnehmung 77 und im Bauteil 62 eine Ausnehmung 78 vorgesehen. Der Schraubbolzen 76 verbindet das Bauteil 62 und den Körper 72 mit radialem und axialem Spiel, um eine begrenzte Drehung des Körpers 72 in der Ausnehmung 74 zu ermöglichen. Das axiale Spiel wird ausgeglichen durch einen balligen Beilagring 79 zwischen dem Kopf des Schraubbolzens 76 und einer konkaven Endfläche der Ausnehmung 77, wobei der Krümmungsmittelpunkt der konkaven Endfläche auf der Längsachse der zylindrischen Mantelfläche 73 liegt. Zum Ausgleich des axialen Spiels ist zwischen dem Beilagring 79 und dem Kopf des Schraubbolzens 76 ferner eine Tellerfeder vorgesehen, so dass der Körper 72 beim Anziehen des Schraubbolzens federnd in seine Ausnehmung 74 gedrückt wird.

Wenn auf den Bären 13 ein Kippmoment um eine zur Zeichenebene (Figur 1) senkrechte Achse wirkt, dann kann der Bär 13 diesem im Rahmen der begrenzten Drehbarkeit des Körpers 72 nachgeben, ohne dass sich dadurch etwas an der Parallelität zwischen der Kunststoffplatte und der Führungsfläche 87 und an der gleichmässigen Krafteinleitung von der Kunststoffplatte in die Führungsfläche 87 etwas ändert. Die Kunststoffplatte ist typisch 4 bis 5 mm dick und kann, wenn sie verschlissen ist, erneuert werden.

Zum Schmieren der Führungsflächen sind im Bauteil 62 Kanäle vorgesehen, durch die ein Schmiermittel zugeführt werden kann. Auch die Schrägflächen 61 und 63 können geschmiert werden. Damit das Schmiermittel nicht in die Ausnehmung 78 eindringt, ist um den Rand der Ausnehmung 78 herum ein O-Ring vorgesehen.

Um Kippbewegungen des Bären nach vorn und nach hinten zu verhindern, ist der Bär 13 auch an seiner Vorderseite und an seiner Rückseite geführt. Zu diesem Zweck sind die am Maschinengestell 1 vorgesehenen Führungen 60 im Querschnitt U-förmig ausgebildet (siehe Figur 4), wobei die beiden einander gegenüberliegenden Schenkel des U mit ihnen zugewandten Führungsflächen am Bären zusammenwirken.

## Patentansprüche

1. Presse, insbesondere zum Herstellen von Dachziegeln,
mit einem Maschinengestell (1),
mit einem im Maschinengestell (1) hin und her verschiebbaren Druckbalken (13), der an seinen Enden an geraden Führungen (60) des Maschinengestells (1) geführt ist, wobei die Führungen (60) eine dem jeweiligen Ende des Druckbalkens (13) zugewandte, zur Bewegungsrichtung (86) des Druckbalkens (13) parallele, stationäre Führungsfläche (87) haben, welche mit einer ihr zugewandten, mit dem Druckbalken (13) mitbewegten Führungsfläche (71) zusammenwirkt,
**dadurch gekennzeichnet**, dass die mitbewegte Führungsfläche (71) an einem Körper (72) ausgebildet ist, der eine Oberfläche (73) in Gestalt eines Zylindermantelabschnitts hat und damit in einer dazu passenden zylinderabschnittförmigen Ausnehmung (74) am Ende des Druckbalkens (13) liegt, wobei die Zylinderachse parallel zur stationären Führungsfläche (87) und im rechten Winkel zur Bewegungsrichtung (86) verläuft, der Körper (72) in der Ausnehmung (74) um die Zylinderachse drehbar gelagert ist und mit seiner mitbewegten Führungsfläche (71) über den Rand (75) der Ausnehmung (74) vorsteht.

2. Presse nach Anspruch 1, **dadurch gekennzeichnet**, dass die mitbewegten Führungsflächen (71) mit einer Schicht aus reibungsminderndem Kunststoff belegt sind.

3. Presse nach Anspruch 1 oder 2, **dadurch gekennzeichnet**, dass der Körper (72) durch einen versenkt angeordneten Bolzen (76), der mit radialem und axialem Spiel den Körper (72) durchsetzt, in der Ausnehmung (74) gehalten ist.

4. Presse nach Anspruch 3, **dadurch gekennzeichnet**, dass das axiale Spiel durch eine Druckfeder ausgeglichen ist, durch welche sich der Bolzen (76) hindurch erstreckt.

5. Presse nach einem der vorstehenden Ansprüche, **dadurch gekennzeichnet**, dass die Ausnehmung (74) in einem vom Druckbalken (13) lösbaren Bauteil (62) ausgebildet und der Abstand der mitbewegten Führungsfläche (71) von der ihr gegenüberliegenden stationären Führungsfläche (87) des Gestells (1) durch einen in der Bewegungsrichtung (86) verschiebbaren Keil (62) justierbar ist.

6. Presse nach Anspruch 5, **dadurch gekennzeichnet**, dass der Keil zwischen dem Druckbalken (13) und dem lösbaren Bauteil angeordnet ist.

7. Presse nach Anspruch 5, **dadurch gekennzeichnet**, dass das lösbare Bauteil (62) der Keil ist, dessen Schrägfläche (63) dem Druckbalken (13) zugewandt ist, der eine dazu komplementäre Schrägfläche (61) hat, an welcher die Schrägfläche (63) des Bauteils (62) anliegt.

8. Presse nach Anspruch 7, **dadurch gekennzeichnet**, dass zum Verstellen des lösbaren Bauteils (62) eine in den Druckbalken (13) eingedrehte Schraube (70) vorgesehen ist, welche zugleich im Eingriff mit dem lösbaren Bauteil (62) steht, und dass zum Sichern der eingestellten Lage weitere das Bauteil (62) und den Druckbalken (13) verbindende Schrauben (65) und Unterlegbleche (65) für den Ausgleich des Verstellweges zwischen dem Bauteil (62) und dem Druckbalken (13) vorgesehen sind.

## Claims

1. Press, in particular for making tiles,
having a machine frame (1),
a pressure beam (13), arranged for reciprocating movement in the machine frame (1) and guided at its ends on straight guides (60) of the machine frame (1), each of the guides being provided with a stationary guide surface (87) facing the respective end of the pressure beam (13) and extending in parallel to the direction of movement (86) of the pressure beam (13), for interacting with an adjacent guide surface (71) that is entrained with the pressure beam (13),
**wherein** said entrained guide surface (71) is formed on a body (72), the surface (73) of which exhibits the shape of a section of a cylinder envelope which is received in a corresponding recess (74), in the form of a section of a cylinder envelope, provided at the end of said pressure beam (13), the cylinder axis extending in parallel to said stationary guide surface (87) and at a right angle relative to the direction of movement (86), said body (72) being seated in the recess (74) for rotary movement about the cylinder axis, with its entrained guide surface (71) projecting beyond the edge (75) of said recess (74).

2. Press according to claim 1, **wherein** said entrained guide surfaces (71) are lined with a layer of a friction-reducing plastic material.

3. Press according to claim 1 or 2, **wherein** said body (72) is held in said recess (74) by a recessed bolt (76) that passes through said body (72) with radial and axial play.

4. Press according to claim 3, **wherein** said axial play is compensated by a compression spring through which said bolt (76) extends.

5. Press according to any of the preceding claims, **wherein** said recess (74) is formed in a component (62) that can be released from said pressure beam (13) and wherein the distance of said entrained guide surface (71) from the opposite stationary guide surface (87) on said frame (1) can be adjusted by a wedge (72) mounted for displacement in the direction of movement (86).

6. Press according to claim 5, **wherein** said wedge is arranged between said pressure beam (13) and said releasable component.

7. Press according to claim 5, **wherein** said releasable component (62) is constituted by said wedge whose inclined surface (63) faces said pressure beam (13), which latter is provided with a complementary inclined surface (61) for making contact with said inclined surface (63) of the component (62).

8. Press according to claim 7, **wherein** for adjusting the releasable component (62), a screw (70) is provided, which is screwed into said pressure beam (13) and which simultaneously engages said releasable component (62), and wherein additional screws (65), connecting said component (62) and said pressure beam (13), are provided for securing the adjusted position and washer plates (66) are provided for compensating the length of adjustment between said component (62) and said pressure beam (13).

## Revendications

1. Presse, en particulier pour la fabrication de tuiles, comprenant:
un bâti (1),
une traverse sous pression (13) apte à effectuer un mouvement alternatif dans le bâti (1), qui est guidée à ses extrémités le long de guidages rectilignes (60) du bâti (1), les guidages (60) possédant une surface de guidage (87) stationnaire, parallèle à la direction de déplacement (86) de la traverse sous pression (13) et tournée vers l'extrémité respective de la traverse sous pression (13), la surface de guidage coopérant avec une surface de guidage (71) entraînée avec la traverse sous pression (13) et tournée vers elle,
caractérisée en ce que la surface de guidage entraînée (71) est réalisée sur un corps (72) qui possède une surface (73) sous la forme d'une section de corps de cylindre et qui se situe, par conséquent, dans un évidement ayant la forme d'une section de cylindre correspondante, pratiqué dans l'extrémité de la traverse sous pression (3), dans laquelle l'axe du cylindre s'étend parallèlement à la surface de guidage stationnaire (87) et à angle droit par rapport à la direction de déplacement (86), le corps (72) est monté dans l'évidement (74) en rotation autour de l'axe du cylindre et fait saillie avec sa surface de guidage entraînée (71) au-delà du bord (75) de l'évidement (74).

2. Presse selon la revendication 1, caractérisée en ce que les surfaces de guidage entraînées (71) sont recouvertes d'une couche d'une matière synthétique diminuant la friction.

3. Presse selon la revendication 1 ou 2, caractérisée en ce que le corps (72) est maintenu dans l'évidement (74) via un boulon noyé (76) qui traverse le corps (72) avec du jeu radial et axial.

4. Presse selon la revendication 3, caractérisée en ce que le jeu axial est compensé par un ressort sous pression que traverse complètement le boulon (76).

5. Presse selon l'une quelconque des revendications précédentes, caractérisée en ce que l'évidement (74) est réalisé dans un élément (62) amovible par rapport à la traverse sous pression (13) et la distance entre la surface de guidage entraînée (71) et la surface de guidage stationnaire (87) du bâti (1) qui lui est opposée peut être réglée via un coin (62) apte à se déplacer dans la direction de mouvement (86).

6. Presse selon la revendication 5, caractérisée en ce que le coin est disposé entre la traverse sous pression (13) et l'élément amovible.

7. Presse selon la revendication 5, caractérisée en ce que l'élément amovible (62) représente le coin dont la surface chanfreinée (63) est tournée vers la traverse sous pression (13) qui possède une surface chanfreinée (61) complémentaire à la première citée, contre laquelle vient s'appuyer la surface chanfreinée (63) de l'élément (62).

8. Presse selon la revendication 7, caractérisée en ce qu'on prévoit, pour le réglage de l'élément amovible (62), une vis (70) enfoncée dans la traverse sous pression (13), qui vient s'insérer simultanément dans l'élément amovible (62) et en ce que, pour garantir la position réglée, on prévoit d'autres vis (65) reliant l'élément (62) et la traverse sous pression (13), ainsi que des tôles de calage (66) pour l'équilibrage de la trajectoire entre l'élément (62) et la traverse sous pression (13).
